# EUROPÄISCHE PATENTSCHRIFT

(11) **EP 0 077 886 B1**
(45) Veröffentlichungstag und Bekanntmachung des Hinweises auf die Patenterteilung: **04.05.1988**
(21) Anmeldenummer: 82107023.2
(22) Anmeldetag: 04.08.1982
(51) Int. Cl.: D01H 7/20

(54) **Verfahren zum Schmieren einer Spinn- oder Zwirnspindel und gemäss dem Verfahren geschmierte Spindel**
Method of lubricating a textile spindle
Procédé de lubrification d'une broche de filature ou de retordage

(30) Priorität: 27.10.1981 CH 6850/81
(43) Veröffentlichungstag der Anmeldung: 04.05.1983
(73) Patentinhaber: MASCHINENFABRIK RIETER AG, CH-8406 Winterthur (CH)
(72) Erfinder: Thalmann, Dieter, CH-8404 Winterthur (CH)

(56) Entgegenhaltungen:
- DE-A- 166 885
- FR-A- 345 555
- FR-A- 404 463
- GB-A- 275 815
- US-A- 1 496 280

## Beschreibung

Die vorliegende Erfindung bezieht sich auf ein Verfahren zum Schmieren eines Lagers einer Spinn- oder Zwirnspindel, welche einen Spindelschaft, ein fest montiertes Gehäuse und ein ein flüssiges Schmiermittel enthaltendes mit dem Spindelschaft rotierendes Reservoir umfasst, wobei das Lager am Gehäuse befestigt, von diesem umschlossen, und der Spindelschaft durch das Lager rotierbar gehalten ist, und das Schmiermittel sich in einem geschlossenen Kreislauf vom Reservoir zum bezüglich des letzteren erhöht angeordneten Lager und wieder zum rotierenden Reservoir zurück bewegt.

Bei bekannten Methoden zum Schmieren von Spindeln wird das Schmiermittel von einem Reservoir nach oben gebracht und daraufhin beim wieder Hinunterfliessen zum Zweck des Schmierens über die zu schmierenden Teile geleitet. Es sind verschiedene Arbeitsweisen bekannt, um das Schmiermittel nach oben zu bringen :

Gemäss der deutschen Patentschrift Nr. 155 356 steigt es an der Spindel empor, tritt am Ende eines oben angebrachten Lagers aus und gelangt wieder in ein Halslagergehäuse zurück. Gemäss der britischen Patentschrift Nr. 698 141 wird Oel durch Zentrifugalkräfte gegen die Innenwand eines Zylinders geschleudert. Dabei wird dieses nach oben gespritzt und gelangt dabei durch ein oberes und ein unteres Lager.

In der in der USA-Patentschrift Nr. 2 780 049 gezeigten Einrichtung wird bei Rotation eines Rohres Oel nach oben in einen ringförmigen Raum befördert. Dabei wird ein unteres Lager geölt. Mit zunehmender Rotationsgeschwindigkeit kann Oel bis zum oberen Lager hinauf getragen werden.

Die deutsche Patentschrift Nr. 455 211 zeigt eine Einrichtung mit einer sich nach oben erweiternden Spindelwelle, bei deren Rotation das Oel sich entlang der Welle nach oben bewegt. Das Zurückbewegen desselben erfolgt längs der Innenwand einer Bohrung.

Die deutschen Patentschriften Nr. 486 106, 538 624 und 654 948 betreffen Einrichtungen, bei denen Oel mittels einer Spiralnut bzw. Schraubennut nach oben gefördert wird.

Es ist aus der US-A-1 496 280 und aus der GB-A-27 58 15 auch bekannt, ein mit dem Spindelschaft rotierendes, unterhalb einem zu schmierenden Lager liegendes Oelreservoir vorzusehen. Während des Betriebes der Spindel wird das oel an den Wänden des Oelreservoirs zentrifugiert und dort entweder gesammelt, wie im Fall des britischen Schutzrechtes, oder an den mit einer Fördernut versehenen Spindelschaft angespritzt und somit weiter nach oben gefördert, wie im US-Schutzrecht.

Den bekannten Einrichtungen haftet der Nachteil an, dass bei der grössten Belastung des Antriebs der Spindeln, d. h. bei der höchsten Tourenzahl derselben, oder anders gesagt, während des normalen Wickelvorganges der Spindel, auch die durch das Zuführen des Schmiermittels bedingte Belastung des Spindelantriebs am grössten ist. Das Zusammenfallen dieser maximalen Belastungen ist für den Antrieb nachteilig, da es ein Mehraufwand an Energie bedeutet. Dieser Nachteil soll gemäss der Erfindung vermieden werden und insbesondere soll erreicht werden, dass die Schmierung des Lagers nur kurzzeitig während der Beschleunigungsphase geschieht und dass die Oelförderung und damit auch die forcierte Lagerschmierung sofort unterbrochen wird sobald die Spindel eine bestimmte maximale Rotationsgeschwindigkeit erreicht hat. Die Erfindung ist dadurch gekennzeichnet, dass ein am Gehäuse befestigtes, feststehendes Rohr in das Reservoir eintaucht und den vom letzteren zum Lager führenden Teil des Kreislaufs bildet, dass beim Beginn der Spindelrotation das Schmiermittel im Reservoir vor dem Erreichen seiner maximalen Rotationsgeschwindigkeit gegen eine am eingetauchten Ende des Rohres vorhandene Oeffnung strömt, so dass sich an der Oeffnung ein Staudruck bildet, und dass die Position des Rohres in der Weise gewählt wird, dass sich die Oeffnung beim Erreichen der maximalen Rotationsgeschwindigkeit des Schmiermittels ausserhalb des sich im Reservoir befindlichen, der Fliehkraft ausgesetzten Schmiermittels befindet.

Die Erfindung bezieht sich ausserdem auf eine Spinnoder Zwirnspindel mit einem gemäss dem Verfahren geschmierten, den Spindelschaft rotierbar haltenden Lager und mit einem, mit dem Spindelschaft verbundenen und um eine gemeinsame Achse rotierbaren Reservoir, und ist dadurch gekennzeichnet, dass das Reservoir als ein nach oben offener Behälter ausgebildet ist, dessen Seitenwand mit einem obern Rand versehen ist, welcher sich nach innen bis zum von oben in das Reservoir eintauchenden Gehäuse hin erstreckt und mit diesem einen Dichtungsspalt bildet, und dass der vom Reservoir zum Lager führende Teil des Kreislaufes durch ein vom Reservoir zum Lager führendes Rohr gebildet ist, welches eine oberhalb des Lagers befindliche Ausmündung besitzt.

Damit vermittelt die Erfindung insbesondere den Vorteil einer dem Spinnprozess speziell angepassten Schmiermethode : Beim Beginn des Erstellens einer Wicklung wird das mit dem Reservoir mitrotierende Oel durch das Lager getrieben. Dabei erhält man eine kräftige Schmierung des Lagers. In dem Masse als das Schmiermittel im Reservoir die volle Rotationsgeschwindigkeit erreicht, wird es durch die Zentrifugalkraft gegen die Seitenwand des Reservoirs gedrückt. Das Rohr ist im Reservoir in solchen Abständen von dessen Seitenwand und von dessen Boden positioniert, dass bei dieser vollen Rotationsgeschwindigkeit, d. h. bei normalem Betrieb der Spindel kein Oel mehr gegen das Rohr und damit gegen die am ins Reservoir eingetauchten Ende des Rohres vorhandene Oeffnung fliesst. Damit ergibt es sich, dass während des normalen Betriebes der Spindel kein Schmiermittel mehr in das Rohr gelangt und damit keine Bremswirkung mehr auf das rotierende Reservoir ausgeübt wird. Somit erhält man mit der erfindungsgemässen Spindel beim Beginn des Bewickelns einer Hülse eine sehr kräftige Schmierung, welche bis zur vollen Bewicklung derselben vollauf genügt ; dabei ist während des normalen Wickelvorganges keine Energie für die Zirkulation eines Schmiermittels notwendig.

Im folgenden sei die Erfindung anhand eines Ausführungsbeispiels und der Zeichnung näher erläutert. In der letzteren zeigt die
Fig. 1 auf ihrer rechten Hälfte eine Seitenansicht und auf ihrer linken Hälfte einen Längsschnitt des unteren Teils einer Spindel, und die
Fig. 2 einen Schnitt des unteren Teils des in der Fig. 1 gezeigten Rohres 25 längs einer zur Zeichenebene senkrechten und in der Achse des Rohres 25 liegenden Ebene.

Die Fig. 1 zeigt einen hohlzylindrischen Spindelschaft 11, welcher um eine Achse 12 rotierbar ist. Ein Reservoir 13 ist fest auf dem Spindelschaft 11 aufgesetzt und mit diesem um die Achse 12 rotierbar. Das Reservoir 13 ist mit einem zum Antreiben vorgesehenen Wirtel 14 versehen. Ausserdem ist ein Klemmring 15 fest auf dem Schaft 11 aufgesetzt und ebenfalls mit diesem rotierbar. Zwischen dem auf dem Spindelschaft 11 aufsitzenden, zylindrischen Teilstück des Klemmringes 15 und einer von diesem getragenen Dichtung 16 ist eine Hülse 17, welche beispielsweise zum Aufwickeln eines Fadens dient, aufsteckbar. Am oberen Ende des Spindelschaftes 11 und in der Zeichnung nicht gezeichnet, befindet sich ein Spindelkopf, welcher ebenfalls zum Halten der aufgesteckten Hülse 17 dient. Die Seitenwand des Reservoirs 13 ist mit einem oberen Rand 18 versehen, welcher sich nach innen erstreckt, im Reservoir 13 befindet sich ein flüssiges Schmiermittel 28, z. B. Oel.

Ein Gehäuse 21 ist, z. B. mittels Schrauben, an einer Spindelbank 22 befestigt. Es ist im wesentlichen von hohlzylindrischer Form und koaxial zur Achse 12 angeordnet. Am Gehäuse 21 sind ein Halslager 23 und ein Fusslager 24 befestigt. Der Spindelschaft liegt an diesen Lagern 23, 24 an und Ist von diesen rotierbar gehalten. Das Gehäuse 21 umschliesst die Lager 23 und 24. Ausserdem bildet es einen sich zwischen den letzteren erstreckenden, umschlossenen Raum. Ein senkrecht angeordnetes Rohr 25 ist fest am Gehäuse 21 befestigt.

An seinem unteren Ende ist das Rohr 25 mit einer oeffnung 26 versehen, welche sich in bezug auf die Rotationsrichtung des Reservoirs 13 auf der vorderen Seite des Rohres 25 befindet.

Um im Betrieb einen Faden oder eine Lunte auf eine Hülse 17 aufzuwickeln, wird eine solche, wie in der Fig. 1 gezeigt, auf die Spindel aufgesetzt. Daraufhin werden mittels eines den Wirtel 14 antreibenden Antriebsriemens das Reservoir 13 und der Spindelschaft 11 in Rotation versetzt. Dadurch werden auch der Klemmring 15 und die Hülse 17 mitgenommen. Die Rotation erfolgt in einem solchen Drehsinn, dass sich die in der Zeichnung links der Achse 12 angeordnete Hälfte des Reservoirs 13 vom Betrachter der Zeichnung weg nach hinten bewegt. Da die oeffnung 26 sich auf der gegen den Betrachter hin gerichteten Seite des Rohres 21, d. h. sich in bezug auf die Rotationsbewegung des Reservoirs 13 auf der vorderen Seite des Rohres 25 befindet, so fliesst das Schmiermittel 28 mit zunehmender Rotationsgeschwindigkeit zunehmend stärker gegen die Oeffnung 26. Dabei bildet sich an dieser ein Staudruck, durch welchen Schmiermittel 28 beginnt, im Rohr 25 aufzusteigen, um schliesslich aus der Ausmündung 27 oder der oberen oeffnung des Rohres 25 auszufliessen. Es gelangt von der Ausmündung 27 zum Halslager 23, durchfliesst dieses und fliesst anschliessend längs den Wänden der Teile 11, 21 und 25 nach unten und durch das Fusslager 24 hindurch zurück in das Reservoir 13. Durch das auf diese Weise in einem Kreislauf fliessende Schmiermittel 28 erhält man somit, insbesondere beim Beginn der Hülsenrotation, eine kräftige Schmierung der Lager 23 und 24.

Mit der weiteren Zunahme der Rotationsgeschwindigkeit des Schmiermittels 28 im Reservoir 13 wird dieses als Folge der Fliehkraft immer stärker an die Seitenwand des Reservoirs 13 gedrückt, so dass es dieser Wand entlang in die Höhe steigt. Damit ergibt es sich, dass, nachdem die Spindel ihre bei normalem Betrieb vorhandene Rotationsgeschwindigkeit erreicht hat, das Schmiermittel 28 ungefähr entsprechend der strichlinierten Kurve 31 im Reservoir 13 verteilt ist. Es ist ersichtlich, dass unter diesen Umständen kein Schmiermittel 28 mehr gegen das Rohr 25 und die Oeffnung 26 und damit auch im Rohr 25 kein Schmiermittel mehr in die Höhe fliesst, so dass die Zufuhr von solchem aufhört. Das Schmiermittel 28, welches durch das Rohr 25 den Lagern 23, 24 zugeführt wurde, genügt jedoch vollständig, bis die Hülse voll bewickelt sein wird und wieder ausgewechselt werden muss, oder bis die Spindel sonstwie zum Stillstand kommt. Mit dem Aufhören der Zirkulation des Schmiermittels muss auch keine Antriebsenergie für eine solche Zirkulation mehr erbracht werden. Der Rand 18 verhindert, dass Schmiermittel 28 oben aus dem Reservoir 13 hinaus fliesst. Diese Abdichtung wird noch dadurch verbessert, dass der Rand 18 mit dem Gehäuse 21 einen Dichtungsspalt bildet. Ein solcher verhindert zudem eine Verschmutzung des Schmiermittels 28 durch Faserflug.

Gemäss vorliegender Erfindung liegt somit ein Schmiervorgang vor, bei welchem beim Anlaufen automatisch eine kräftige Zufuhr eines Schmiermittels eintritt, welche ohne weiteres für die Zeitdauer des Aufspulens einer Hülse reicht. Die Zufuhr von Schmiermittel 28 ist beim Erreichen des normalen Betriebszustandes beendigt, so dass während des normalen Betriebes für die Zirkulation eines Schmiermittels überhaupt keine Energie mehr beansprucht wird.

Im gezeigten Beispiel befindet sich am in das Reservoir 13 eingetauchten Ende des Rohres 25 die Oeffnung 26, an welcher sich ein Staudruck bildet und durch welche das Schmiermittel 28 in das Rohr 25 eintritt. Eine etwas andere Ausführungsform ist in der Fig. 2 dargestellt. In dieser sind wiederum das Reservoir 13, der Wirtel 14, ein Teil des Trägers 21 und das Rohr 25 gezeigt. Gemäss diesem Beispiel umfasst das Rohr 25 an seinem sich im Reservoir 13 befindlichen Ende ein Rohrendstück 34. Das mit dem Reservoir 13 mitrotierende Schmiermittel trifft im wesentlichen von der in Fig. 2 linken Seite her auf die oeffnung 26 auf, erzeugt an dieser einen Staudruck und wird durch diese in das Rohr 25 und in diesem hochgetrieben. Das Rohrendstück 34 ist somit in der Weise abgebogen, dass es sich entgegen der Rotationsrichtung des Reservoirs 13 vom Rohr 25 weg erstreckt. Es vermittelt eine allmählichere Umleitung des Schmiermittels 28 aus seiner horizontalen Bewegung nach oben, als dies beim Vorsehen einer einfachen Oeffnung gemäss Fig. 1 der Fall ist. Damit ist der Strömungswiderstand für das Schmiermittel kleiner als beim Vorliegen von nur einer Oeffnung. Das Einfliessen des Schmiermittels kann noch weiter erleichtert werden, indem die durch das Rohrendstück 34 gebildete Einmündung, wie dies durch die strichlinierten Linien gezeigt ist, trichterförmig geformt wird.

Um dafür zu sorgen, dass kein Schmiermittel 28 nach aussen gelangen kann, was bekanntlich im Umgang mit textilen Erzeugnissen von besonderer Bedeutung ist, empfiehlt es sich, oberhalb der Stelle, an welcher das Schmiermittel aus der Ausmündung 27 des Rohres 25 austritt, um zum Halslager 23 zu gelangen, einen oelspritzring bzw. Schleuderring 32 vorzusehen, durch welchen ein weiteres Hochsteigen des Schmiermittels 28 unterbunden wird. Damit das vom Ring 32 wegspritzende Oel wieder zum Reservoir 13 zurückgelangt, muss sich der Ring 32 innerhalb des vom Gehäuse 21 umschlossenen Raumes befinden.

Die durch das Rohr 25 fliessende Menge des Schmiermittels 28 kann veränderbar gestaltet und damit den gegebenen Umständen angepasst werden. Dies wird beispielsweise erreicht, indem man den Durchflussquerschnitt des Rohres 25 beispielsweise mittels eines Ventiles oder durch Quetschen des Rohres 25 veränderbar ausführt. Anderseits kann man das Rohrenstück 34 mehr oder weniger genau gegen die Strömung des Schmiermittels richten, d. h. mehr oder weniger genau bezüglich der Rotation des Reservoirs 13 in die tangentiale Richtung positionieren. Anderseits kann durch die Bemessung der Rotationsgeschwindigkeit des anlaufenden Reservoirs 13 die geförderte Schmiermittelmenge variiert werden. Diese wird beispielsweise gross, wenn die Rotationsgeschwindigkeit des Schmiermittels 28 relativ lange auf dem Wert gehalten wird, bei welchem es gerade noch voll auf die Oeffnung 26 auftrifft.

Falls es sich als wünschenswert erweist, z. B. bei der Verwendung eines dünnflüssigen Oeles, dessen Durchflussgeschwindigkeit zu verlangsamen, so können halbdurchlässige Dichtungsscheiben 33 im Durchflussbereich der Lager 23, 24 angebracht werden.

## Patentansprüche

1. Verfahren zum Schmieren eines Lagers einer Spinnoder Zwirnspindel, welche einen Spindelschaft, ein fest montiertes Gehäuse und ein flüssiges Schmiermittel enthaltendes, mit dem Spindelschaft rotierendes Reservoir umfasst, wobei das Lager am Gehäuse befestigt, von diesem umschlossen, und der Spindelschaft durch das Lager rotierbar gehalten ist, und das Schmiermittel sich in einem geschlossenen Kreislauf vom rotierenden Reservoir zum bezüglich des letzteren erhöht angeordneten Lager und wieder zum Reservoir zurückbewegt, dadurch gekennzeichnet, dass ein am Gehäuse (21) befestigtes, feststehendes Rohr (25) in das Reservoir (13) eintaucht und den vom letzteren zum Lager (23) führenden Teil des Kreislaufs bildet, dass beim Beginn der Spindelrotation das Schmiermittel (28) im Reservoir (13) vor dem Erreichen seiner maximalen Rotationsgeschwindigkeit gegen eine am eingetauchten Ende des Rohres (25) vorhandene Oeffnung (26) strömt, so dass sich an der Oeffnung (26) ein Staudruck bildet, und dass die Position des Rohres (25) in der Weise gewählt wird, dass sich die oeffnung (26) beim Erreichen der maximalen Rotationsgeschwindigkeit des Schmiermittels (28) ausserhalb des sich im Reservoir (13) befindlichen, der Fliehkraft ausgesetzten Schmiermittels (28) befindet.

2. Spinn- oder Zwirnspindel mit einem gemäss dem Verfahren nach Anspruch 1 geschmierten, den Spindelschaft rotierbar haltenden Lager und mit einem, mit dem Spindelschaft (11) verbundenen und um eine gemeinsame Achse (12) rotierbaren Reservoir (13), dadurch gekennzeichnet, dass das Reservoir (13) als ein nach oben offener Behälter ausgebildet ist, dessen Seitenwand mit einem oberen Rand (18) versehen ist, welcher sich nach innen bis zum von oben in das Reservoir (13) eintauchenden Gehäuse (21) hin erstreckt und mit diesem einen Dichtungsspalt bildet, und dass der vom Reservoir (13) zum Lager (23) führende Teil des Kreislaufes durch ein vom Reservoir (13) zum Lager (23) führendes Rohr (25) gebildet ist, welches eine oberhalb des Lagers (23) befindliche Ausmündung besitzt.

3. Spindel nach Anspruch 2, dadurch gekennzeichnet, dass der Spindelschaft (11) durch ein Hals- (23) und ein Fusslager (24) um eine senkrecht stehende Rotationsachse (12) drehbar gehalten ist, dass die Ausmündung (27) des Rohres (25) sich oberhalb des Halslagers (23) befindet und der Kreislauf innerhalb eines vom Gehäuse (21) umschlossenen Raumes vom Hals- (23) zum Fusslager (24) verläuft und anschliessend zum Reservoir (13) zurückführt.

4. Spindel nach Anspruch 2, dadurch gekennzeichnet, dass das Rohr (25) an seinem im Reservoir (13) befindlichen Ende ein Rohrendstück (34) umfasst, welches in die horizontale Richtung abgebogen ist, sich entgegen der Rotationsrichtung des Reservoirs (13) vom Rohr (25) weg erstreckt und an dessen freiem Ende sich die Oeffnung (26) befindet.

5. Spindel nach Anspruch 2, dadurch gekennzeichnet, dass die durch das Rohr (25) fliessende Schmiermittelmenge durch Verändern des Rohrquerschnittes, z. B. mittels eines Ventils oder durch Quetschen des Rohres (25), veränderbar ist.

6. Spindel nach Anspruch 2, dadurch gekennzeichnet, dass beim Beginn der Rotation derselben die Zunahme der Rotationsgeschwindigkeit den Bedürfnissen der Schmierung angepasst ist.

7. Spindel nach Anspruch 2, dadurch gekennzeichnet, dass zum Verlangsamen des Durchfliessens des Schmiermittels (28) durch das Hals- (23) und/oder Fusslager (24) im Durchflussbereich der/des Lagers (23, 24) je eine halbdurchlässige Dichtungsscheibe (33) vorgesehen ist.

8. Spindel nach Anspruch 3, dadurch gekennzeichnet, dass der vom Gehäuse (21) umschlossene Raum sich über das Halslager (23) hinaus erstreckt und oberhalb der Ausmündung (27) des Rohres (25) ein sich innerhalb des umschlossenen Raumes befindlicher, auf den Spindelschaft (11) aufgesetzter und mit diesem fester Schleuderring (32) vorgesehen ist.

## Claims

1. Method for lubricating a bearing of a spinning or twisting spindle comprising a spindle shaft, a fixedly mounted housing, and a reservoir rotatable with the spindle shaft and containing a fluid lubricating means, the bearing being secured to the housing and surrounded thereby and the spindle shaft being rotatably supported by the bearing, and the lubricating means moving on a closed circulation path from the rotatable reservoir to the bearing which is arranged above the reservoir and back to the reservoir, characterised in that a stationary tube (25) fixed to the housing (21) dips into the reservoir (13) and forms the part of the circulation path leading from the reservoir to the bearing (23), in that at the start of spindle rotation the lubricating means (28) in the reservoir (13) flows against an opening (26) provided in the immersed end of the tube (25) before the maximum speed of rotation is reached so that back pressure builds up at the opening (26), and in that the position of the tube (25) is chosen in such manner that, when the maximum speed of rotation is reached, the opening (26) is located outside the lubricating means (18) present in the reservoir (13) and subjected to centrifugal force.

2. Spinning or twisting spindle with a bearing rotatably supporting the spindle shaft and lubricated by a method according to claim 1, and with a reservoir (13) connected with the spindle shaft (11) and rotatable about a common axis (12), characterised in that the reservoir (13) is formed as an upwardly open container having a side wall provided with an upper edge (18) extending inwardly to and forming a sealing gap with the housing (21), which projects from above into the reservoir (13), and in that the part of the circulation path leading from the reservoir (13) to the bearing (23) is formed by a tube (25) leading from the reservoir (13) to the bearing (23) and having an opening located above the bearing (23).

3. Spindle according to claim 2 characterised in that the spindle shaft (11) is supported for rotation about a vertical axis (12) by a neck bearing (23) and a foot bearing (24), in that the opening (27) of the tube (25) is located above the neck bearing (23) and the circulation path runs within a space enclosed by the housing (21) from the neck (23) to the foot bearing (24) and thereafter leads back to the reservoir (13).

4. Spindle according to claim 2 characterised in that the tube (25) comprises a tube end portion (34) at its end within the reservoir (13), which end portion is bent in a horizontal direction, extends away from the tube (25) against the direction of rotation of the reservoir (13) and has at its free end the opening (26).

5. Spindle according to claim 2 characterised in that the quantity of lubricating means flowing through tube (25) is variable by variation of the tube cross section e. g. by means of a valve or by squashing the tube (25).

6. Spindle according to claim 2 characterised in that at the start of rotation thereof the increase in rotational speed is adapted to the lubrication requirements.

7. Spindle according to claim 2 characterised in that a semi-permeable sealing disc (33) is provided in the throughflow region of the neck bearing (23) and/or the foot bearing (24) to slow the throughflow of lubricating means (28) through the or each bearing.

8. Spindle according to claim 3 characterised in that the space enclosed by the housing (21) extends beyond the neck bearing (23), and a centrifuging ring (32) is located above the opening (27) of the tube (25), the ring being located within the enclosed space, mounted on the spindle shaft (11) and secured thereto.

## Revendications

1. Procédé pour la lubrification d'un palier d'une broche de filature ou de retordage, laquelle comprend un corps de broche, un carter monté fixe et un réservoir tournant avec le corps de broche et contenant un moyen liquide de lubrification, procédé dans lequel le palier est fixé sur le carter, entouré par celui-ci, et le corps de broche est maintenu d'une manière rotative par le palier, et le moyen de lubrification se meut dans un circuit fermé depuis le réservoir en rotation vers le palier disposé au-dessus du réservoir, et revient vers le réservoir, caractérisé par le fait qu'un tube immobile (25), maintenu dans le carter (21), plonge dans le réservoir (13) et forme la dernière partie du circuit allant du réservoir (13) jusqu'au palier (23), que, au commencement de la rotation de la broche, le moyen de lubrification (28) qui est dans le réservoir (13) s'écoule contre une ouverture (26) pratiquée dans l'extrémité plongée du tube (25), avant d'atteindre sa vitesse de rotation maximale, de sorte qu'une pression d'accumulation se forme sur l'ouverture (26) et que la position du tube (25) est choisie de telle manière que, lorsque la vitesse de rotation maximale du moyen de lubrification (28) est atteinte, l'ouverture (26) se trouve en dehors du moyen de lubrification (28) contenu dans le réservoir (13), et qui est soumis à la force centrifuge.

2. Broche de filature ou de retordage, avec un palier lubrifié selon le procédé de la revendication 1, et maintenant en rotation le corps de broche, ainsi qu'avec un réservoir (13) relié au corps de broche (11) et tournant autour d'un axe commun (12), caractérisée par le fait que le réservoir (13) est formé comme un récipient ouvert vers le haut, dont la paroi latérale est pourvue d'un bord supérieur (18) qui s'étend vers l'intérieur jusqu'au carter (21) plongeant dans le réservoir (13) depuis le haut et forme avec le carter (21) une fente d'étanchéité, et que la partie du circuit allant du réservoir (13) jusqu'au palier (23) est formée par un tube (25) allant du réservoir (13) jusqu'au palier (23), tube qui possède une embouchure qui se trouve au-dessus du palier (23).

3. Broche selon revendication 2, caractérisée par le fait que le corps de broche (11) est maintenu d'une manière rotative par un palier à collet (23) et un palier inférieur (24) pour tourner autour d'un axe de rotation (12) se tenant perpendiculaire, que l'embouchure (27) du tube (25) se trouve au-dessus du palier à collet (23), et le circuit se déroule à l'intérieur d'une chambre allant du palier à collet (23) jusqu'au palier inférieur (24), et enfermée par le carter (21), et revient ensuite vers le réservoir (13).

4. Broche selon revendication 2, caractérisée par le fait que le tube (25) comporte une partie terminale de tube (34) dans son extrémité plongeant dans le réservoir (13) laquelle est pliée dans le sens horizontal, s'étend en s'éloignant du tube (25) à l'encontre du sens de rotation du réservoir (13) et sur l'extrémité libre de laquelle se trouve l'ouverture (26).

5. Broche selon revendication 2, caractérisée par le fait que la quantité de moyen de lubrification s'écoulant au travers du tube (25) peut être rendue variable par changement de la section du tube, par exemple au moyen d'une vanne ou par écrasement du tube (25).

6. Broche selon revendication 2, caractérisée par le fait que, lors du commencement de la rotation de celle-ci, l'augmentation de la vitesse de rotation est adaptée aux besoins de la lubrification.

7. Broche selon revendication 2, caractérisée par le fait que, pour ralentir l'écoulement du moyen de lubrification (28) à travers le palier à collet (23) et/ou le palier inférieur (24), un disque d'étanchéité semi-perméable (33) est prévu dans chacune des zones d'écoulement du/des palier(s) (23, 24).

8. Broche selon revendication 3, caractérisée par le fait que l'espace encerclé par le carter (21) s'étend au-dessus du palier à collet (23) et qu'un anneau de protection contre la projection (32) est prévu fixé sur le corps de broche (11 à à l'intérieur de la chambre encerclée et au-dessus de l'embouchure (27) du tube (25).
